# EUROPÄISCHE PATENTSCHRIFT

(11) **EP 2 550 875 B1**
(45) Veröffentlichungstag und Bekanntmachung des Hinweises auf die Patenterteilung: **07.12.2016**
(21) Anmeldenummer: 12177049.9
(22) Anmeldetag: 19.07.2012
(51) Int. Cl.: A24B 3/16, A24B 7/14, B65G 39/07

(54) **Vorrichtung zum Verteilen von Tabak, wie Tabakfasern, Tabakblätter oder Teilen von Tabakblättern**
Device for distributing tobacco, such as tobacco fibres, tobacco leaves or parts of tobacco leaves
Dispositif de distribution de tabac, notamment de fibres, feuilles ou parties de feuilles de tabac

(30) Priorität: 27.07.2011 DE 102011108606
(43) Veröffentlichungstag der Anmeldung: 30.01.2013
(73) Patentinhaber: Hauni Maschinenbau GmbH, 21033 Hamburg (DE)
(72) Erfinder: Németh, András, 8800 Nagykanizsa (HU); Gerberich, Tamás, 7634 Pécs (HU); Dierken, Hans, 21385 Amelinghausen (DE); Schuster, Frank, 21035 Hamburg (DE); Kleinfeld, Markus, 22179 Hamburg (DE)
(74) Vertreter: Müller Verweyen

(56) Entgegenhaltungen:
- DE-B- 1 172 175
- DE-C- 174 931
- DE-C- 599 552
- DE-C1- 3 500 943
- GB-A- 2 132 877

## Beschreibung

Die Erfindung betrifft eine Vorrichtung zum Verteilen von Tabak, wie Tabakfasern, Tabakblätter oder Teilen von Tabakblättern mit den Merkmalen des Oberbegriffs von Anspruch 1.

Vorrichtungen zum Verteilen von Tabak, wie Tabakfasern, Tabakblätter oder Teilen von Tabakblättern werden allgemein dann verwendet, wenn der Tabak in einem Massenstrom mit einer schmalen Breite und einer ungleichmäßigen Dicke auf eine größere Breite mit einer gleichmäßigen Dicke zwecks Zuführung zu einer weiteren Einrichtung verteilt werden sollen.

Eine solche weitere Einrichtung kann z.B. eine Einrichtung zur Detektion von Fremdkörpern sein, in der der Tabak in einer möglichst dünnen und gleichmäßigen Schicht geführt werden soll, so dass die Fremdkörper oder Fremdpartikel möglichst gut detektiert werden können.

Eine beispielhafte Größenordnung der Verteilung des Tabaks ist z.B. ein zugeführter Massenstrom von Tabak, der im Querschnitt haufenförmig ist, und eine Breite von 800 mm aufweist und zu einem Massenstrom auf eine Breite von 1700 mm mit einer möglichst gleichmäßigen und geringen Dicke verteilt werden soll.

Aus den Patentschriften DE 364 507 und DE 599 552 sind jeweils Vorrichtungen zum Verteilen von Tabak bekannt, mit denen der Tabak gleichmäßiger verteilt werden kann und außerdem Tabakfasern aus zusammenhängenden Klumpen vereinzelt werden können.

Die Vorrichtungen sind jeweils durch profilierte Walzen gebildet, welche die Tabakfasern vereinzeln bzw. auf eine größere Breite verteilen.

Die aus der Patentschrift DE 599 552 bekannte Tabakschneidemaschine weist z.B. eine ballige Vorschubwalze mit pfeilförmigen Riffeln auf, welche die Tabakfasern aus der Mitte nach außen verdrängen, so dass die Tabakfasern von einem im Querschnitt haufenförmigen Massenstrom zu einem gleichmäßigeren Massenstrom verteilt werden.

Beiden Vorrichtungen ist dabei gemeinsam, dass die Tabakfasern unter den Walzen hindurchgeführt werden und aufgrund der Profilierung der Walzen in die Breite verdrängt und/oder vereinzelt werden.

Aufgabe der Erfindung ist es, eine Vorrichtung zu schaffen, mit der die Tabakfasern über eine möglichst kurze Wegstrecke auf eine möglichst große Breite gleichmäßig und schonend verteilt werden können.

Erfindungsgemäß wird zur Lösung der Aufgabe eine Vorrichtung mit den Merkmalen von Anspruch 1 vorgeschlagen. Weitere bevorzugte Ausführungsformen der Erfindung sind den Unteransprüchen, den Figuren und der zugehörigen Beschreibung zu entnehmen.

Gemäß dem Grundgedanken der Erfindung wird eine Vorrichtung zum Verteilen von Tabak, wie Tabakfasern, Tabakblätter oder Teilen von Tabakblättern mit einer rotatorisch um ihre Längsachse angetriebenen ersten Profiltrommel, welche eine die Tabakfasern aus der Mitte nach außen verteilende Anordnung von zur Längsachse der Profiltrommel schräggerichteten Leitkörpern aufweist, und bei der wenigstens eine zweite Profiltrommel mit schräggerichteten Leitkörpern vorgesehen ist, welche in Transportrichtung der Tabakfasern hinter der ersten Profiltrommel angeordnet ist, vorgeschlagen, bei der die Leitkörper an wenigstens einer der Profiltrommeln wenigstens in einem Abschnitt als parallel zueinander ausgerichtete Einzelrippen ausgebildet sind, welche in Umfangsrichtung unterbrochen sind. Der Vorteil der vorgeschlagenen Lösung ist darin zu sehen, dass der Tabak zumindest in einem Teilstrom nach der Verteilung über die erste Profiltrommel von der zweiten Profiltrommel übernommen wird und weiter auf eine noch größere Breite verteilt wird. Die schräggerichteten Leitkörper bewirken dabei aufgrund ihrer Ausrichtung eine Verteilung des Tabaks aus der Mitte heraus in die Randbereiche, so dass der Tabak insgesamt zu einem Massenstrom mit einer größeren Breite und einer kleineren Dicke verteilt wird. Durch die vorgeschlagene Ausbildung der Leitkörper kann der Tabak besonders gleichmäßig verteilt werden, ohne dass dabei die Gefahr besteht, dass sich der Tabak aufstaut und den Weitertransport behindert. Der Tabak wird durch die vorgeschlagene Form der Leitkörper gleichmäßig nach außen auf eine größere Breite verteilt, wobei jede Einzelrippe für sich eine Teilmenge des Tabaks verdrängt. Aufgrund der Unterbrechungen der Leitkörper in Umfangsrichtung sind bewusst leitkörperfreie Abschnitte geschaffen, in denen sich der Verbund des nach außen verdrängten Tabaks wieder lockern kann, bevor der Tabak durch den Eingriff in die nächste Gitterstruktur derselben Profiltrommel oder der nächsten Profiltrommel weiter nach außen verteilt wird.

Weiter wird vorgeschlagen, dass die zweite Profiltrommel gleichsinnig zu der ersten Profiltrommel angetrieben wird. Die gleichsinnige Drehrichtung der zweiten Profiltrommel ist von besonderem Vorteil, da der Tabak dadurch an dem Ausgang der ersten Profiltrommel von den an der Oberseite eine gleichgerichtete Bewegung ausführenden Leitkörpern der zweiten Profiltrommel weiter transportiert wird, so dass zumindest ein Teil der Tabakfasern an der Oberseite von einer Profiltrommel zu der nächsten Profiltrommel übergeben wird. Ferner werden die Leitkörper im Bereich des Spaltes zwischen den Profiltrommeln entgegengerichtet bewegt, d.h. die Leitkörper der ersten Profiltrommel führen eine Abwärtsbewegung durch, während die Leitkörper der folgenden Profiltrommel eine Aufwärtsbewegung im Bereich des Spaltes durchführen. Durch diese entgegengesetzt gerichtete Bewegung kann die Menge der durch den Spalt hindurch fallenden Tabakfasern verringert werden, indem die an der ersten Profiltrommel herab fallenden Tabakfasern von den Leitkörpern der zweiten Profiltrommel wieder nach oben befördert werden.

Weiter wird vorgeschlagen, dass die Leitkörper winklig zu der Längsachse der Profiltrommel angeordnet sind. Durch die winklige Ausrichtung der Einzelrippen wird der Tabak automatisch bei der Aufgabe auf die Profiltrommel nach außen verdrängt. Wie weit der Tabak dabei nach außen verteilt wird kann durch die Bemessung des Winkels zwischen den Einzelrippen und der Längsachse eingestellt werden.

Bevorzugt sind die Profiltrommeln parallel zueinander angeordnet, und zwar derart, dass ein Spalt von 1 mm bis 20 mm zwischen den Hüllbahnen vorhanden ist, welche durch die während der Drehbewegung der Profiltrommeln umlaufenden, radial äußeren Kanten der Leitkörper definiert sind. Durch die parallele Anordnung der Profiltrommeln ergibt sich eine besonders gleichmäßige Verteilung der Tabakfasern, wobei durch den Spalt verhindert werden kann, dass die Bewegung der Profiltrommeln durch eingeklemmte Tabakfasern oder sonstige Teilchen blockiert wird. Ferner kann durch den Spalt bewusst ein Teil der Tabakfasern hindurch fallen, so dass die auf den Profiltrommeln weitertransportierte Menge an Tabakfasern verringert wird. Bei mehreren hintereinander angeordneten Profiltrommeln kann dadurch eine stetige Abnahme der auf den Profiltrommeln aufliegenden Menge an Tabakfasern in Transportrichtung bewirkt werden. Die Spaltweite stellt einen wichtigen Auslegungsparameter dar, welcher die Verteilung der Tabakfasern entscheidend mit beeinflusst. Ferner können größere Klumpen von zusammenhängenden Tabakfasern in dem Spalt zu kleineren Klumpen oder einzelnen Tabakfasern schonend aufgelöst werden.

Aus verschiedenen Versuchen hat sich herausgestellt, dass sich eine besonders gute und gleichmäßige Verteilung der Tabakfasern erzielen lässt, wenn die Profiltrommeln einen Außendurchmesser von 100 bis 200 mm aufweisen und zu einer Drehgeschwindigkeit von 50 bis 200 U/min angetrieben werden.

Weiter wird vorgeschlagen, dass wenigstens eine dritte Profiltrommel vorgesehen ist, welche gegensinnig zu der ersten Profiltrommel angetrieben wird. Durch die gegensinnig angetriebene Profiltrommel kann das Abführen der Tabakfasern durch den Spalt aktiv unterstützt werden, da die gegenüberliegenden Oberflächen der Profiltrommeln im Bereich des Spaltes in dieselbe Richtung, z.B. nach unten, bewegt werden.

Ferner hat sich die Verwendung von vier parallel zueinander angeordneten Profiltrommeln als vorteilhaft herausgestellt, um die Tabakfasern auf die gewünschte Breite von 1700 mm zu verteilen.

Weiter wird vorgeschlagen, dass die Profiltrommeln synchronisiert angetrieben werden. Durch den synchronisierten Antrieb können die Bewegungen der Profiltrommeln aufeinander abgestimmt werden, was z.B. bei einem möglichen Ineinandergreifen der Profiltrommeln oder einem Anfahren bzw. Herunterfahren der Vorrichtung sinnvoll ist. Der synchronisierte Antrieb kann z.B. durch die Verwendung einer gemeinsamen Antriebseinrichtung oder durch die Verwendung von gekoppelten Einzelabtrieben verwirklicht werden.

Weiterhin wird vorgeschlagen, dass wenigstens eine der Profiltrommeln aus zwei Einzelwalzen gebildet ist, und die Einzelwalzen derart angeordnet sind, dass die Längsachsen der Einzelwalzen an der der Aufgaberichtung der Tabakfasern zugewandten Seite einen Winkel von größer als 180 Grad zwischen sich einschließen. Die Einzelwalzen bilden dadurch eine Art Dachstruktur, wodurch sich die darauffallenden Tabakfasern schwerkraftbedingt selbsttätig aus der Mitte zu den Rändern verteilen.

Ferner wird vorgeschlagen, dass die Leitkörper verstellbar ausgebildet sind. Durch die Verstellbarkeit der Leitkörper kann der Verteilungsvorgang an die unterschiedliche Beschaffenheit des Tabaks, wie z.B. die Blattgröße, angepasst werden. Ferner kann durch die Verstellbarkeit der Leitkörper die Verteilung an sich, z.B. auch on-line, im Wege einer iterativen Nachverstellung optimiert werden.

Dabei ist es von besonderem Vorteil, wenn die Leitkörper derart verstellbar sind, dass der Winkel der Leitkörper zu der Längsachse der Profiltrommel veränderbar ist, da dieser für die Verteilung des Tabakmassenstromes in die Breite die entscheidende Größe darstellt.

Weiterhin wird vorgeschlagen, dass die Leitkörper wenigstens gruppenweise durch eine gemeinsame Verstelleinrichtung verstellbar sind. Durch die gemeinsame Verstelleinrichtung können die Leitkörper gruppenweise verstellt werden, so dass die Leitkörper wenigstens einer Gruppe im Idealfall zueinander immer dieselbe Ausrichtung aufweisen. Ferner kann dadurch der gesamte Verstellvorgang der Leitkörper erheblich vereinfacht werden.

Die Erfindung wird im Folgenden anhand bevorzugter Ausführungsformen unter Bezugnahme auf die beigefügten Figuren erläutert. Dabei zeigt:
- Fig. 1:: eine Vorrichtung mit vier parallelen Profiltrommeln in Schrägansicht;
- Fig. 2:: eine Vorrichtung aus der Figur 1 in Sicht von oben;
- Fig. 3:: eine Vorrichtung aus der Figur 1 in Sicht von vorne;
- Fig. 4:: eine Profiltrommel aus zwei Einzelwalzen;
- Fig. 5:: vier Profiltrommeln in Schnittdarstellung mit aufgegebenen Tabakfasern.

In der Figur 1 ist eine erfindungsgemäße Vorrichtung mit vier Profiltrommeln 3,4,5 und 6 zu erkennen. Die Profiltrommeln 3,4,5 und 6 sind parallel zueinander angeordnet und an ihren Enden an durchgehenden Gehäusewänden 1 und 2 drehbar gelagert. Die Gehäusewände 1 und 2 sind Teil eines übergeordneten Gehäuses bzw. Rahmens und können als zueinander ortsfest angesehen werden. Aufgrund der Lagerung der Enden der Profiltrommeln 3,4,5 und 6 an jeweils einer der Gehäusewände 1 und 2 befinden sich die Profiltrommeln 3,4,5 und 6 ebenfalls in einer festen unveränderlichen parallelen Ausrichtung zueinander, wobei die Längsachsen der Profiltrommeln 3,4,5 und 6 in einer Ebene angeordnet sind, so dass die Profiltrommeln 3,4,5 und 6 in der Mittelung praktisch eine Ebene bilden, auf die der Tabak, wie nachfolgend noch beschrieben wird, aufgegeben wird. Unter dem Begriff Tabak soll im Sinne der Erfindung Tabakfasern, Tabakblätter, Teile von Tabakblättern verstanden werden, wobei der Einfachheit halber nachfolgend stellvertretend für den Begriff Tabak der Begriff Tabakfaser verwendet wird.

Die Profiltrommeln 3,4,5 und 6 werden jeweils gleichsinnig in die Pfeilrichtungen A,B,F und G rotatorisch und vorzugsweise synchronisiert angetrieben. Auf den Profiltrommeln 3,4,5 und 6 sind jeweils zwei Gruppen von schräg zu den Längsachsen der Profiltrommeln 3,4,5 und 6 gerichtete Leitkörper 7 und 8 angeordnet, welche zueinander eine Pfeilform bilden. Die Leitkörper 7 und 8 sind jeweils Einzelrippen gleicher Länge, welche z.B. durch angeschweißte Leitbleche mit einer Höhe von 10 bis 30 mm und einer Länge von 50 mm bis 200 mm gebildet sind. Die Leitbleche sind jeweils in einen Winkel C und D von 10 bis 40 Grad zu der Längsachse Z der Profiltrommeln 3,4,5 und 6 ausgerichtet, wie in der Figur 2 zu erkennen ist, und schließen einen Winkel E zu einer in Transportrichtung T gerichteten Pfeilform von weniger als 180 Grad zwischen sich ein.

Die Profiltrommeln 3,4,5 und 6 sind dabei derart an den Gehäusewänden 1 und 2 positioniert, dass zwischen den durch die äußeren Kanten der Leitkörper 7 und 8 bei der Rotation definierten Hüllkurven 9 und 10 ein Spalt S von 1 bis 20 mm, vorzugsweise von 10 mm vorhanden ist, wodurch die Wahrscheinlichkeit, dass sich Festkörper zwischen den Profiltrommeln 3,4,5 und 6 festklemmen können, verringert werden kann und außerdem ein Teil der Tabakfasern bewusst zwischen den Profiltrommeln 3,4,5 und 6 hindurch fällt. Ferner werden die durch den Spalt S hindurch fallenden, aneinander anhaftenden Tabakfasern zu einzelnen Tabakfasern schonend aufgelöst.

In der Figur 3 ist die Vorrichtung von vorne zu erkennen. Die Profiltrommel 3 ist durch eine Trommel gebildet und weist an der Außenseite die in einer Gitterstruktur 11 angeordneten Leitkörper 7 und 8 auf. Die Leitkörper 7 und 8 sind in mehreren, vorzugsweise vier parallel zueinander angeordneten Gitterstrukturen 11 angeordnet, wobei zwischen den Gitterstrukturen 11 jeweils Bereiche 15 vorgesehen sind, welche keine Leitkörper 7 oder 8 aufweisen.

In den Figuren 2 und 5 ist zu erkennen, wie ein Massenstrom T1 von Tabakfasern auf die erste Profiltrommel 3 aufgegeben wird. Aufgrund der Drehung der Profiltrommel 3 in Pfeilrichtung A werden die Tabakfasern in Transportrichtung T auf die zweite Profiltrommel 4 zu bewegt, wobei die Tabakfasern durch die pfeilförmig angeordneten Leitkörper 7 und 8 gleichzeitig aus der Mitte in Richtung der Ränder verteilt werden. Aufgrund des Spaltes S zwischen den Hüllkurven 9 und 10 fällt ein Teil der Tabakfasern zwischen den Profiltrommeln 3 und 4 hindurch nach unten auf ein darunter gelegenes Förderband 16. Derselbe Vorgang findet während des weiteren Transportes der Tabakfasern von der Profiltrommel 4 auf die Profiltrommel 5 und von der Profiltrommel 5 auf die Profiltrommel 6 statt, bis schließlich der verbleibende Rest an Tabakfasern in einem verbreiterten Massenstrom T2 von der Profiltrommel 6 auf das Förderband 16 fällt.

Durch die beschriebene Förderung der Tabakfasern wächst der Massenstrom H an Tabakfasern auf dem Förderband 16 in Transportrichtung T in der Breite und der Dicke stetig an, bis die Tabakfasern schließlich in einem vergleichmäßigtem und breiterem Massenstrom H auf dem Förderband 16 abtransportiert werden. Entscheidend für die Verbreiterung des Massenstromes H an Tabakfasern sind dabei die Drehzahlen der Profiltrommeln 3,4,5 und 6, die Weiten der Spalte S, die Ausrichtung der Leitkörper 7 und 8, sowie die Breite und die Verteilung der Tabakfasern in dem auf die Profiltrommel 3 aufgegebenen Massenstrom T1. Insgesamt haben sich die vorgeschlagenen Werte als bevorzugt herausgestellt, wobei eine Verbreiterung des Massenstromes an Tabakfasern von einer Breite des zugeführten Massenstromes T1 von 800 mm auf eine Breite des auf dem Förderband 16 abgeführten Massenstromes H von 1700 mm bei einer Drehgeschwindigkeit der Profiltrommeln 3,4,5 und 6 von 100 U/min bei einem Umfang von ca. 400 mm der Profiltrommeln 3,4,5 und 6 und einer Weite der Spalte S von ca. 10 mm mit einer zufriedenstellenden Verteilung der Tabakfasern in dem Massenstrom H realisiert werden kann.

Für eine feine Verteilung der Tabakfasern kann auch eine Schüttelrinne vorgesehen sein, welche die Tabakfasern durch eine Vibration weiter verteilt.

Der Verteilungseffekt kann weiter unterstützt werden, indem die Profiltrommeln 3,4,5 und 6 aus zwei Einzeltrommeln 3a und 3b gebildet sind, welche, wie in der Figur 4 zu erkennen ist, dachartig in einem Winkel V von größer als 180 Grad zu der Aufgaberichtung P der Tabakfasern angeordnet sind. Aufgrund der Anordnung der Einzeltrommeln 3a und 3b bewegen sich die Tabakfasern in diesem Ausführungsbeispiel schwerkraftbedingt selbsttätig aus der Mitte nach außen zu den Rändern der Einzeltrommeln 3a und 3b hin, wodurch der Verteilungseffekt weiter unterstützt werden kann.

Ein weiterer deutlicher Vorteil der erfindungsgemäßen Lösung ist darin zu sehen, dass die Tabakfasern im Gegensatz zu den im Stand der Technik bekannten Lösungen von oben auf die Profiltrommel 3 aufgegeben werden, und während der Verteilung auf den Profiltrommeln 3,4,5 und 6 oder auf dem Förderband 16 transportiert werden, ohne dabei zusammengepresst zu werden. Die Leitkörper 7 und 8, bzw. die Leitbleche können auch durch eine gemeinsame Verstelleinrichtung verstellbar ausgebildet sein, wobei insbesondere der Winkel C und D veränderbar sein sollte, um die Verteilung variabel zu gestalten. Denkbar wäre auch die Leitkörper 7 und 8 einzeln oder gruppenweise zu verstellen, so dass die Verteilung auf ein vorbestimmtes Verteilungsprofil eingestellt werden kann, oder die Verteilung zu den Rändern hin begrenzt werden kann. Eine Begrenzung der Verteilung kann z.B. dadurch erzielt werden, indem die Leitkörper 7 und 8 an dem Rand auf einen Winkel C und D von 90 Grad eingestellt werden. Zur Verstellung der Leitkörper 7 und 8 können diese z.B. jeweils um eine zu den jeweiligen Längsachsen Z der Profiltrommeln 3,4,5 und 6 senkrecht angeordnete Drehachse gelagert werden. Alternativ oder zusätzlich wäre es auch denkbar die Leitkörper 7 und 8 in Umfangsrichtung der Profiltrommeln 3,4,5 und 6 schräg anzustellen, und gegebenenfalls diesen Winkel durch die Verstelleinrichtung verstellbar auszubilden, wodurch die Transportbewegung des Tabakstromes weiter verändert werden kann. Dabei bilden die Leitkörper 7 rechts der Mittenachse und die Leitkörper 8 links der Mittenachse jeweils ein Gruppe mit einer identischen Ausrichtung in einem Winkel C und D zu den Längsachsen Z der Profiltrommeln 3,4,5 und 6, welche bei einer Verstellung als Gruppe zusammen verstellt werden. Die Verstellung erfolgt dabei derart, dass die Winkel C und D der Größe nach identisch sind und das symmetrische Pfeilprofil erhalten bleibt.

Die gemeinsame Verstelleinrichtung kann vorzugsweise eine gemeinsame Verstellmechanik umfassen, welche manuell oder durch eine ansteuerbare Antriebseinrichtung betätigbar ist. Die Verwendung einer ansteuerbaren Antriebseinrichtung würde dabei zusätzlich die Möglichkeit einer Regelung der Ausrichtung der Leitkörper ermöglichen, so dass die Geometrie des Tabakstromes entsprechend eines vorgegebenen Profils durch die Verstellung der Leitkörper 7 und 8 steuerbar ist.

## Patentansprüche

1. Vorrichtung zum Verteilen von Tabak, wie Tabakfasern, Tabakblätter oder Teilen von Tabakblättern, mit einer rotatorisch um ihre Längsachse angetriebenen ersten Profiltrommel (3), welche eine die Tabakfasern aus der Mitte nach außen verteilende Anordnung von zur Längsachse (Z) der Profiltrommel (3) schräggerichteten Leitkörpern (7,8) aufweist, wobei wenigstens eine zweite Profiltrommel (4) mit schräggerichteten Leitkörpern (7,8) vorgesehen ist, welche in Transportrichtung (T) der Tabakfasern hinter der ersten Profiltrommel (3) angeordnet ist, **dadurch gekennzeichnet, dass** die Leitkörper (7,8) an wenigstens einer der Profiltrommeln (3,4) wenigstens in einem Abschnitt als parallel zueinander ausgerichtete Einzelrippen ausgebildet sind, und die Leitkörper (7,8) in Umfangsrichtung der Profiltrommel (3,4) unterbrochen sind.

2. Vorrichtung nach Anspruch 1, **dadurch gekennzeichnet, dass** die zweite Profiltrommel (4) gleichsinnig zu der ersten Profiltrommel (3) angetrieben wird.

3. Vorrichtung nach einem der vorangegangenen Ansprüche, **dadurch gekennzeichnet, dass** die Leitkörper (7,8) winklig zu der Längsachse (Z) der Profiltrommel (3,4) angeordnet sind.

4. Vorrichtung nach einem der vorangegangenen Ansprüche, **dadurch gekennzeichnet, dass** die Profiltrommeln (3,4) parallel zueinander angeordnet sind.

5. Vorrichtung nach einem der vorangegangenen Ansprüche, **dadurch gekennzeichnet, dass** die Profiltrommeln (3,4) derart angeordnet sind, dass ein Spalt (S) von 1 mm bis 10 mm zwischen den Hüllbahnen (9,10) vorhanden ist, welche durch die während der Drehbewegung der Profiltrommeln (3,4) umlaufenden, radial äußeren Kanten der Leitkörper (7,8) definiert sind.

6. Vorrichtung nach einem der vorangegangenen Ansprüche, **dadurch gekennzeichnet, dass** die Profiltrommeln (3,4) einen Außendurchmesser von 100 bis 200 mm aufweisen und zu einer Drehgeschwindigkeit von 50 bis 200 U/min angetrieben werden.

7. Vorrichtung nach einem der vorangegangenen Ansprüche, **dadurch gekennzeichnet, dass** wenigstens eine dritte Profiltrommel (5,6) vorgesehen ist, welche gegensinnig zu der ersten Profiltrommel (3) angetrieben wird.

8. Vorrichtung nach einem der vorangegangenen Ansprüche, **dadurch gekennzeichnet, dass** vier parallel zueinander angeordnete Profiltrommeln (3,4,5,6) vorgesehen sind.

9. Vorrichtung nach einem der vorangegangenen Ansprüche, **dadurch gekennzeichnet, dass** die Profiltrommeln (3,4,5,6) synchronisiert angetrieben werden.

10. Vorrichtung nach einem der vorangegangenen Ansprüche, **dadurch gekennzeichnet, dass** wenigstens eine der Profiltrommeln (3,4,5,6) aus zwei Einzelwalzen (3a,3b) gebildet ist, und die Einzelwalzen (3a,3b) derart angeordnet sind, dass die Längsachsen (Z1,Z2) der Einzelwalzen (3a,3b) an der der Aufgaberichtung (P) der Tabakfasern zugewandten Seite einen Winkel (V) von größer als 180 Grad zwischen sich einschließen.

11. Vorrichtung nach einem der vorangegangenen Ansprüche, **dadurch gekennzeichnet, dass** die Leitkörper (7,8) verstellbar ausgebildet sind.

12. Vorrichtung nach Anspruch 11, **dadurch gekennzeichnet, dass** die Leitkörper (7,8) derart verstellbar sind, dass der Winkel (C,D) der Leitkörper (7,8) zu der Längsachse (Z) der Profiltrommel (3) veränderbar ist.

13. Vorrichtung nach einem der Ansprüche 11 oder 12, **dadurch gekennzeichnet, dass** die Leitkörper (7,8) wenigstens gruppenweise durch eine gemeinsame Verstelleinrichtung verstellbar sind.

## Claims

1. Device for spreading tobacco, such as tobacco fibres, tobacco leaves or parts of tobacco leaves comprising a first profiled drum (3) which is rotationally driven around its longitudinal axis and comprises an arrangement of guiding bodies (7, 8) having an angular position relative to the longitudinal axis (Z) of the profiled drum (3) and spreading the tobacco fibres from the centre outwards, wherein at least one second profiled drum (4) comprising guiding bodies (7, 8) having an angular position is provided, which second profiled drum in the conveying direction (T) of the tobacco fibres is arranged behind the first profiled drum (3), **characterized in that** on at least one of the profiled drums (3, 4) at least in one portion the guiding bodies (7, 8) are formed as single ribs aligned parallel to each other, and that the guiding bodies (7, 8) are discontinuous in the circumferential direction of the profiled drum (3, 4).

2. Device according to claim 1, **characterized in that** the second profiled drum (4) is driven in the same sense of rotation as the first profiled drum (3).

3. Device according to any one of the preceding claims, **characterized in that** the guiding bodies (7, 8) are arranged at an angle to the longitudinal axis (Z) of the profiled drum (3, 4).

4. Device according to any one of the preceding claims, **characterized in that** the profiled drums (3, 4) are arranged parallel to each other.

5. Device according to any one of the preceding claims, **characterized in that** the profiled drums (3, 4) are located in such a way that a gap (S) of 1 mm to 10 mm is existent between the envelope curves (9, 10) which are defined by the radial outer edges of the guiding bodies (7, 8) revolving during the rotational movement of the profiled drums (3, 4).

6. Device according to any one of the preceding claims, **characterized in that** the profiled drums (3, 4) have an outer diameter of 100 to 200 mm and are driven to a rotational speed of 50 to 200 r/min.

7. Device according to any one of the preceding claims, **characterized in that** at least one third profiled drum (5, 6) is provided which is driven in the opposite sense of rotation of the first profiled drum (3).

8. Device according to any one of the preceding claims, **characterized in that** four profiled drums (3, 4, 5, 6) arranged parallel to each other are provided.

9. Device according any one of the preceding claims, **characterized in that** the profiled drums (3, 4, 5, 6) are driven in a synchronized manner.

10. Device according to any one of the preceding claims, **characterized in that** at least one of the profiled drums (3, 4, 5, 6) is formed from two single drums (3a, 3b), and that the single drums (3a, 3b) are arranged in such a way that on the side facing the feeding direction (P) of the tobacco fibres the longitudinal axes (Z1 Z2) of the single drums (3a, 3b) form an angle (V) that is greater than 180 degrees.

11. Device according to any one of the preceding claims, **characterized in that** the guiding bodies (7, 8) are designed to be adjustable.

12. Device according to claim 11, **characterized in that** the guiding bodies (7, 8) are adjustable in such a way that the angle (C, D) of the guiding bodies (7, 8) to the longitudinal axis (Z) of the profiled drum (3) is variable.

13. Device according to one of the claims 11 or 12, **characterized in that** the guiding bodies (7, 8) at least in groups can be adjusted by a common adjustment device.

## Revendications

1. Dispositif de répartition de tabac, tel que fibres de tabac, feuilles de tabac ou parties de feuilles de tabac, comportant un premier tambour à profils (3) entraîné de manière rotative autour de son axe longitudinal, lequel tambour présente un agencement, répartissant les fibres de tabac du milieu vers l'extérieur, de corps de guidage (7, 8) orientés de manière oblique par rapport à l'axe longitudinal (Z) du tambour à profils (3), dans lequel est ménagé au moins un deuxième tambour à profils (4) muni de corps de guidage (7, 8) orientés de manière oblique, lequel est disposé derrière le premier tambour à profils (3) dans le sens de transport (T) des fibres de tabac, **caractérisé en ce que** les corps de guidage (7, 8) sont réalisés sur au moins un des tambours à profils (3, 4) au moins dans une section en tant que nervures individuelles orientées parallèlement les unes aux autres, et **en ce que** les corps de guidage (7, 8) sont interrompus dans le sens circonférentiel des tambours à profils (3, 4).

2. Dispositif selon la revendication 1, **caractérisé en ce que** le deuxième tambour à profils (4) est entraîné dans le même sens que le premier tambour à profils (3).

3. Dispositif selon l'une quelconque des revendications précédentes, **caractérisé en ce que** les corps de guidage (7, 8) sont disposés de manière angulaire par rapport à l'axe longitudinal (Z) du tambour à profils (3, 4).

4. Dispositif selon l'une quelconque des revendications précédentes, **caractérisé en ce que** les tambours à profils (3, 4) sont disposés parallèlement l'un à l'autre.

5. Dispositif selon l'une quelconque des revendications précédentes, **caractérisé en ce que** les tambours à profils (3, 4) sont disposés de manière à ce qu'un espace (S) de 1 mm à 10 mm soit présente entre les courbes enveloppe (9, 10), lesquelles sont définies par les arêtes radiales extérieures des corps de guidage (7, 8), tournant pendant le mouvement de rotation des tambours à profils (3, 4).

6. Dispositif selon l'une quelconque des revendications précédentes, **caractérisé en ce que** les tambours à profils (3, 4) présentent un diamètre extérieur de 100 à 200 mm et **en ce qu'**ils sont entraînés à une vitesse de rotation de 50 à 200 t/min.

7. Dispositif selon l'une quelconque des revendications précédentes, **caractérisé en ce qu'**au moins un troisième tambour à profils (5, 6) est ménagé, lequel est entraîné en sens inverse du premier tambour à profils (3).

8. Dispositif selon l'une quelconque des revendications précédentes, **caractérisé en ce que** quatre tambours à profils (3, 4, 5, 6) disposés parallèlement les uns aux autres sont ménagés.

9. Dispositif selon l'une quelconque des revendications précédentes, **caractérisé en ce que** les tambours à profils (3, 4, 5, 6) sont entraînés de manière synchronisée.

10. Dispositif selon l'une quelconque des revendications précédentes, **caractérisé en ce qu'**au moins un des tambours à profils (3, 4, 5, 6) est formé à partir de deux rouleaux individuels (3a, 3b), et **en ce que** les rouleaux individuels (3a, 3b) sont disposés de manière à ce que les axes longitudinaux (Z1, Z2) des rouleaux individuels (3a, 3b), sur le côté tourné vers le sens de charge (P) des fibres de tabac, comprennent entre eux un angle (V) de plus de 180 degrés.

11. Dispositif selon l'une quelconque des revendications précédentes, **caractérisé en ce que** les corps de guidage (7, 8) sont réalisés de manière réglable.

12. Dispositif selon la revendication 11, **caractérisé en ce que** les corps de guidage (7, 8) sont réglables de manière à ce que l'angle (C, D) des corps de guidage (7, 8) par rapport à l'axe longitudinal (Z) du tambour à profils (3) soit modifiable.

13. Dispositif selon l'une quelconque des revendications 11 ou 12, **caractérisé en ce que** les corps de guidage (7, 8) sont réglables au moins par groupes au moyen d'un moyen de réglage commun.
